# EUROPÄISCHE PATENTANMELDUNG

(11) **EP 2 314 819 A2**
(43) Veröffentlichungstag der Anmeldung: **27.04.2011**
(21) Anmeldenummer: 10187307.3
(22) Anmeldetag: 12.10.2010
(51) Int. Cl.: E06B 9/17

(54) **Anschluss für einen Rollladenkasten**

(30) Priorität: 15.10.2009 DE 102009049571
(71) Anmelder: Hoffmann, Edgar, 01689 Niederau / OT Gröbern (DE)
(72) Erfinder: Hoffmann, Edgar, 01689 Niederau / OT Gröbern (DE)
(74) Vertreter: Lippert, Stachow & Partner

(57) **Zusammenfassung**

Die Erfindung betrifft einen Anschluss für einen Rollladenkasten an einem Fensterrahmen. Durch die Erfindung sollen durch den neuen Anschluss Luftströmungen und Schallbrücken vermieden werden. Erreicht wird das dadurch, dass der Rollladenkasten (1) mit einer profilierten Bodenplatte (2) versehen ist, die auf dem Fensterrahmen (3) aufliegt, dass die Bodenplatte (2) einen längs derselben verlaufenden Steg (4) besitzt, dass der Steg (4) in eine Aussparung (5) im Fensterrahmen (3) eintaucht, und dass der Steg (4) in der Aussparung (5) mit der Seitenwand (6) des Fensterrahmens (3) verschraubt ist und somit den Rollladenkasten (1) am Fensterrahmen (3) fixiert.

## Beschreibung

Die Erfindung betrifft einen Anschluss für einen Rollladenkasten an einen Fensterrahmen.

Im Interesse einer guten Wärmedämmung ist die Verbindungsstelle zwischen Rollladenkasten und Fensterrahmen als kritisch einzuschätzen. Hier können durch eine unvollkommene Abdichtung Luftströmungen und damit Wärmeverluste auftreten, aber auch Schallbrücken können die Folge sein. Solche undichte Stellen an Fenstern sind nach gewisser Zeit deutlich an Staubfahnen zu sehen, die sich auf der Wand abbilden und von der undichten Stelle ausgehen.

Aus der DE 83 09 181 U1 geht ein Fenster und/oder Rollladenkasten-Element hervor, welches die beschriebenen Nachteile, insbesondere eine mangelhafte Abdichtung zwischen Fensterrahmen und Rollladenkasten, aufweist. Grundsätzlich lassen sich diese Probleme mit zusätzlichen angeklebten Dichtungen vermeiden, nur wird dadurch die Montage erheblich kompliziert, weil die Dichtungen bei der Montage auch des Rollladenkastens hinderlich sind. Ein solcherart präparierter Fensterrahmen lässt sich bei der Montage nicht oder kaum justieren.

Der Erfindung liegt nun die Aufgabe zugrunde, einen Anschluss für einen Rollladenkasten an einen Fensterrahmen zu schaffen, der die beschriebenen Nachteile nicht aufweist, wobei insbesondere Luftströmungen und Schallbrücken vermieden werden sollen.

Die der Erfindung zugrunde liegende Aufgabe wird dadurch, gelöst, dass der Rollladenkasten mit einer profilierten Bodenplatte versehen ist, die auf dem Fensterrahmen aufliegt, wobei die Bodenplatte einen längs derselben verlaufenden Steg besitzt, der in eine Aussparung im Fensterrahmen eintaucht, und wobei der Steg in der Aussparung mit der Wand des Fensterrahmens verschraubt ist, wodurch gleichzeitig der Rollladenkasten am Fensterrahmen fixiert wird. Der Steg kann beliebig tief in die Aussparung eintauchen.

In einer ersten Ausgestaltung der Erfindung sind der Steg und die Bodenplatte einstückig ausgebildet.

Alternativ kann der Steg mit der Bodenplatte z.B. durch einclipsen oder anderweitiges Einrasten fest verbunden sein.

In eine Fortführung der Erfindung sind längs des Steges verlaufende Dichtleisten zwischen dem Steg und der Wand beidseits neben der Schraubverbindung angeordnet, wobei die Dichtleisten am Steg befestigt sein kann.

Eine weitere Ausgestaltung der Erfindung ist dadurch gekennzeichnet, dass auf der Innenseite des Fensterrahmens eine L-förmige Blendleiste bzw. ein Deckwinkel in einer schlitzförmigen Aussparung in der Bodenplatte eingesetzt ist, welche den oberen Rand der Wand des Fensterrahmens form- und kraftschlüssig umschließt. Die Blendleiste kann aus einem nachgiebigen bzw. elastischen Kunststoff bestehen. Alternativ kann die Blendleiste auch aus Metall, wie Aluminium oder Edelstahl gefertigt werden.

In einer weiteren Fortführung der Erfindung ist vorgesehen, dass die Bodenplatte mit dem Rollladenkasten lösbar rastend verbunden ist, was eine einfache Montage sowie Demontage ermöglicht.

Eine besonders hohe Dichtwirkung wird erreicht, wenn zwischen der Bodenplatte und dem Fensterrahmen ein Dichtband eingelegt wird.

Um eine gute Lagefixierung des Dichtbandes zu erreichen, ist dieses in einer Nut im Fensterrahmen fixiert.

Um eine Erhöhung der mechanischen Stabilität zu erreichen, ist der Rollladenkasten stirnseitig mit dem Fensterrahmen verschraubt. Eine seitliche Fixierung des Rollladenkastens kann in diesem Fall entfallen.

Durch die Erfindung wird eine besonders einfache Montage des Rollladenkastens gewährleistet, wobei sich die Einheit aus Rollladenkasten und Fensterrahmen gut justieren lässt. Auch ist der Einsatz beliebiger Fensterprofile möglich, wobei diese aus Kunststoff oder Aluminium oder einem anderen geeigneten Material bestehen können.

Die Erfindung soll nachfolgend an einem Ausführungsbeispiel näher erläutert werden. Die zugehörigen Zeichnungsfiguren zeigen in
Fig. 1: eine perspektivische Übersichtsdarstellung eines Rollladenkastens, der mit einer erfindungsgemäßen Bodenplatte ausgestattet ist, die auf einen Fensterrahmen aufgesetzt ist; und
Fig. 2: einen vergrößerten Ausschnitt der mit einem Fensterrahmen verbundenen Bodenplatte.

In Fig. 1 ist ein Rollladenkasten 1 dargestellt, der mit einem Fensterrahmen 3 verbunden ist. Hierzu ist die Bodenplatte 2 des Rollladenkastens, die gleichzeitig den Innenraum des Rollladenkastens 1 nach unten abschließt, als profilierte Bodenplatte 2 ausgeführt, die unmittelbar auf dem Fensterrahmen 3 aufliegt.

Im Inneren des Rollladenkastens 1 befindet sich eine Aufwickelvorrichtung 13 für einen nicht dargestellten Rollladen. Auf der zeichnungsgemäß unteren Seite ist der Rollladenkasten 1 mit einer Bodenplatte 2 derart verschlossen, dass ein Spalt 14 zum Durchlass des Rollladens frei bleibt. Der Spalt 14 wird beidseits durch Gummidichtungen 15 so eingeengt, dass der Rollladen noch hindurch passt, aber der Innenraum des Rollladenkastens 1 möglichst gut gegenüber der Umgebungsluft abgedichtet wird.

Die Bodenplatte 2 ist mit dem Rollladenkasten 1 lösbar rastend mittels üblicher Rastmittel verbunden und mit einem längs derselben verlaufenden Steg 4 ausgestattet, der in eine schmale längs im Fensterrahmen 3 verlaufende etwas grö0ere Aussparung 5 eintaucht. Mit diesem Steg 4 wird der Spalt zwischen dem Rollladenkasten 1 und dem Fensterrahmen 3 unterbrochen und eine erhebliche Vergrö0erung des Strömungswiderstandes erreicht, so dass bei Druckunterschieden zwischen beiden Innen und Außen eine erhebliche Dämpfung des Luftaustausches in diesem Bereich erreicht wird. Somit werden Energieverluste durch permanent eindringende Kaltluft in den Innenraum erheblich verringert. Gleichzeitig wird von außen eindringender Schall weiter gedämpft.

Zur Fixierung des Rollladenkastens 1 am Fensterrahmen 3 ist der Steg 4 in der Aussparung 5 durch eine Schraubverbindung 8 fest mit einer Seitenwand 6 des Fensterrahmens 3 verschraubt. Auf diese Weise bilden der Rollladenkasten 1 und der Fensterrahmen 3 eine Einheit, die in einem Stück transportiert und in einen Fensterausschnitt in einer Wand eingesetzt werden kann.

Bevorzugt sind der Steg 4 und die Bodenplatte 2 einstückig ausgebildet, wobei selbstverständlich auch eine mehrteilige Ausführung möglich ist. Der Steg 4 muss in diesem Fall mit der Bodenplatte 2 möglichst fest und dicht verbunden werden, was z.B. durch einclipsen oder anderweitiges Einrasten erfolgen kann.

Zusätzlich sind längs des Steges 4 verlaufende Dichtleisten 7 beidseitig der Schraubverbindung 8 zwischen dem Steg 4 und der Wand 6 angeordnet sind. Bevorzugt werden zwei Dichtleisten 7, die beidseits der Schraubverbindung 8 angeordnet sind, wie aus Fig. 2 hervorgeht. Die Dichtleisten 7 sind am Steg 4 auf übliche Weise, z.B. durch Kleben, befestigt. Alternativ können die Dichtleisten 7 auch auf der Seitenwand 6 entsprechend angeordnet werden.

Auf der Innenseite des Fensterrahmens 3 ist in einer schlitzförmigen Aussparung 9 in der Bodenplatte 3 eine L-förmige Blendleiste 10 bzw. ein Deckwinkel eingesetzt, welche den oberen Rand der Seitenwand 6 der Aussparung 5 im Fensterrahmen 3 form- und kraftschlüssig umschließt. Diese Blendleiste 10 kann aus einem nachgiebigen bzw. elastischen Kunststoff, oder einem geeigneten Metall, wie Aluminium oder Edelstahl, bestehen. Zusätzlich kann zwischen der Blendleiste 10 und der Außenseite des Fensterrahmens 3 ein Gummielement 16 zwecks weiterer Abdichtung angeordnet werden.

Eine besonders gute Abdichtung der Verbindung zwischen Rollladenkasten 1 und Fensterrahmen wird erreicht, wenn zwischen der Bodenplatte 2 und dem Fensterrahmen 3 ein Dichtband 11 angeordnet wird, wobei dieses in einer Nut 12 im Fensterrahmen 3 fixiert ist.

Da der Rollladenkasten 3 stirnseitig mit dem Fensterrahmen 3 verschraubt ist, wird eine Erhöhung der mechanischen Stabilität erreicht, so dass die sonst notwendige seitliche Fixierung des Rollladenkastens im Fensterausschnitt der Wand entfallen kann.

### Anschluss für einen Rolladenkasten

### Bezugszeichenliste

- 1: Rollladenkasten
- 2: Bodenplatte
- 3: Fensterrahmen
- 4: Steg
- 5: Aussparung
- 6: Wand
- 7: Dichtleiste
- 8: Schraubverbindung
- 9: schlitzförmige Aussparung
- 10: L-förmige Blendleiste
- 11: Dichtband
- 12: Nut
- 13: Aufwickelvorrichtung
- 14: Spalt
- 15: Gummidichtung
- 16: Gummielement

## Patentansprüche

1. Anschluss für einen Rollladenkasten (1) an einen Fensterrahmen (3), **gekennzeichnet dadurch, dass**
- dass der Rollladenkasten (1) mit einer profilierten Bodenplatte (2) versehen ist, die auf dem Fensterrahmen (3) aufliegt,
- dass die Bodenplatte (2) einen längs derselben verlaufenden Steg (4) besitzt,
- dass der Steg (4) in eine Aussparung (5) im Fensterrahmen (3) eintaucht, und
- dass der Steg (4) in der Aussparung (5) mit der Seitenwand (6) des Fensterrahmens (3) verschraubt ist und somit den Rollladenkasten (1) am Fensterrahmen (3) fixiert.

2. Anschluss nach Anspruch 1, **dadurch gekennzeichnet, dass** der Steg (4) und die Bodenplatte (2) einstückig ausgebildet sind.

3. Anschluss nach Anspruch 1, **dadurch gekennzeichnet, dass** der Steg (4) mit der Bodenplatte (2) fest und dicht verbunden ist, z.B. durch einclipsen oder eine anderweitige Rastvorrichtung.

4. Anschluss nach einem der Ansprüche 1 bis 3, **dadurch gekennzeichnet, dass** längs des Steges verlaufende Dichtleisten (7) zwischen dem Steg (4) und der Wand (6) beidseits neben der Schraubverbindung (8) angeordnet sind.

5. Anschluss nach Anspruch 4, **dadurch gekennzeichnet, dass** die Dichtleisten (7) am Steg (4) befestigt sind.

6. Anschluss nach einem der Ansprüche 1 bis 5, **dadurch gekennzeichnet, dass** auf der Innenseite des Fensterrahmens (3) in einer schlitzförmige Aussparung (9) in der Bodenplatte (3) des Rollladenkastens (1) eine L-förmige Blendleiste (10) bzw. ein Deckwinkel eingesetzt ist, welche den oberen Rand der Seitenwand (6) des Fensterrahmens (3) form- und kraftschlüssig umschließt.

7. Anschluss nach Anspruch 6, **dadurch gekennzeichnet, dass** die Blendleiste (10) aus einem nachgiebigen bzw. elastischen Kunststoff besteht.

8. Anschluss nach Anspruch 6, **dadurch gekennzeichnet, dass** die Blendleiste (10) aus einem geeigneten Metall, wie Aluminium oder Edelstahl besteht.

9. Anschluss nach einem der Ansprüche 1 bis 8, **dadurch gekennzeichnet, dass** zwischen der Blendleiste (10) und der Außenseite der Seitenwand (6) des Fensterrahmens 3 ein Gummielement 16 angeordnet ist.

10. Anschluss nach einem der Ansprüche 1 bis 9, **dadurch gekennzeichnet, dass** die Bodenplatte (2) mit dem Rollladenkasten (1) lösbar rastend verbunden ist.

11. Anschluss nach einem der Ansprüche 1 bis 11, **dadurch gekennzeichnet, dass** zwischen der Bodenplatte (2) und dem Fensterrahmen (3) ein Dichtband (11) eingelegt ist.

12. Anschluss nach Anspruch 11, **dadurch gekennzeichnet, dass** das Dichtband (11) in einer Nut (12) im Fensterrahmen (3) fixiert ist.

13. Anschluss nach einem der Ansprüche 1 bis 12, **dadurch gekennzeichnet, dass** der Rollladenkasten (3) stirnseitig mit dem Fensterrahmen (3) verschraubt ist.
